# EUROPÄISCHE PATENTSCHRIFT

(11) **EP 1 788 257 B1**
(45) Veröffentlichungstag und Bekanntmachung des Hinweises auf die Patenterteilung: **21.03.2012**
(21) Anmeldenummer: 06021249.5
(22) Anmeldetag: 10.10.2006
(51) Int. Cl.: F15B 15/22, F15B 15/26

(54) **Fluidbetätigter Arbeitszylinder mit Endlagenverriegelung**
Fluid pressure actuator with end of stroke locking means
Vérin avec verrouillage de fin de course

(30) Priorität: 18.11.2005 DE 202005018038 U
(43) Veröffentlichungstag der Anmeldung: 23.05.2007
(73) Patentinhaber: FESTO AG & Co. KG, 73734 Esslingen (DE)
(72) Erfinder: Buczek, Richard, 73061 Ebersbach (DE); Göggerle, Steffen, 73072 Donzdorf (DE)
(74) Vertreter: Abel, Martin

(56) Entgegenhaltungen:
- EP-A- 0 246 736
- EP-B- 0 639 120
- DE-A1- 2 146 592
- GB-A- 564 581
- US-A- 3 889 576
- US-A- 4 524 676

## Beschreibung

Die Erfindung betrifft einen fluidbetätigten Arbeitszylinder, mit einer relativ zu einem Zylindergehäuse linear bewegbaren Antriebseinheit, die einen im Zylindergehäuse zwei Arbeitskammern voneinander abteilenden Antriebskolben aufweist und durch gesteuerte Fluidbeaufschlagung wenigstens einer der Arbeitskammern zwischen zwei Endlagen bewegbar ist,
- mit Dämpfungsmitteln, die zumindest bei einer der beiden möglichen Hubrichtungen der Antriebseinheit während einer der Endlage vorausgehenden Dämpfungsphase die Strömungsrate des aus der abströmseitigen Arbeitskammer abströmenden Fluides herabsetzen,
- und mit Endlagen-Verriegelungsmitteln, die mindestens ein quer zur Hubrichtung der Antriebseinheit zwischen einer Linearbewegung der Antriebseinheit zulassenden Freigabestellung und einer die Linearbewegung der in einer Endlage befindlichen Antriebseinheit blockierenden und dabei in eine sich an die abströmseitige Arbeitskammer anschließende Zusatzkammer hineinragenden Verriegelungsstellung umschaltbares Verriegelungsglied aufweisen, das durch Federmittel in die Verriegelungsstellung vorgespannt ist und während der Dämpfungsphase durch Fluidkraft in der Freigabestellung gehalten wird,
- wobei die während der Dämpfungsphase zum Halten der Freigabestellung des Verriegelungsgliedes aufgebrachte Fluidkraft zumindest teilweise von aus der abströmseitigen Arbeitskammer abgezweigtem Fluid aufgebracht wird.

Ein aus der EP 0 639 120 B1 bekannter Arbeitszylinder enthält eine mit einem Antriebskolben ausgestattete Antriebseinheit, von der rückseitig ein mit einer Verriegelungsvertiefung ausgestattetes Gegen-Verriegelungsglied wegragt, das in einer Endlage der Antriebseinheit in eine sich an die zugeordnete Arbeitskammer anschließende Zusatzkammer eintaucht. Am Zylindergehäuse ist ein quer zur Hubrichtung des Antriebsteils verstellbares Verriegelungsglied gelagert, das in der Endlage der Antriebseinheit eine Verriegelungsstellung einnehmen kann, in der es unter Federvorspannung in die Verriegelungsvertiefung des Gegen-verriegelungsgliedes eintaucht und dadurch die Linearbewegung der Antriebseinheit blockiert. Über eine Anschlusseinrichtung kann fluidisches Druckmedium eingespeist werden, das das Verriegelungsglied in einer außer Eingriff mit dem Gegen-Verriegelungsglied stehenden Freigabestellung hält, sodass die Antriebseinheit durch entsprechende fluidische Ansteuerung linear bewegt werden kann. Um den gehäuseseitigen Aufprall der Antriebseinheit bei Erreichen der Endlagen abzumildern, sind zusätzlich Dämpfungsmittel vorhanden, die während einer der Endlage vorausgehenden Dämpfungsphase eine Herabsetzung der Strömungsrate des aus der abströmseitigen Arbeitskammer abströmenden Fluides bewirken, sodass in dieser abströmseitigen Arbeitskammer ein gewisser Gegendruck aufgebaut wird, der eine Verlangsamung der Linearbewegung der Antriebseinheit zur Folge hat.

Das zum Halten des Verriegelungsgliedes in der Freigabestellung erforderliche Fluid wird gemäß EP 0 639 120 B1 über die Anschlusseinrichtung von Extern her eingespeist. Somit bedarf es zur Ansteuerung des Verriegelungsgliedes entweder einer zusätzlichen Ventileinrichtung oder man greift auf den während des Betriebes des Arbeitszylinders ständig eingespeisten Betriebsdruck zurück. Letzteres ermöglicht zwar einen Verzicht auf ein gesondertes Steuerventil, koppelt die Verriegelung der Antriebseinheit jedoch an die Präsenz des Betriebsdruckes. Solange der Betriebsdruck bereitgestellt wird, ist eine Verriegelung in den Endlagen nicht möglich.

Die Anmelderin vertreibt auch bereits einen auf Seiten 1/1.2-57 und 1/1.2-59 einer mit "Normzylinder DNC, ISO 6431 und VDMA 24562" betitelten Produktinformation einen sogenannten "Normzylinder DNC-EL", der mit ähnlichen Mitteln zur Endlagendämpfung und zur Endlagenverriegelung ausgestattet ist, wobei aber vorgesehen ist, dass das Verriegelungsglied durch den in der sich an die Arbeitskammer anschließenden Zusatzkammer herrschenden Druck in der Freigabestellung gehalten wird. Auf diese weise kann zwar auf eine externe Fluideinspeisung zur Ansteuerung des Verriegelungsgliedes verzichtet werden. Dieser Vorteil wird jedoch mit dem Nachteil erkauft, dass der während der Dämpfungsphase in der Zusatzkammer herrschende Druck insbesondere bei voller Dämpfungsintensität rasch abfällt und deshalb das Verriegelungsglied unter Umständen schon in die Verriegelungsstellung umschaltet, bevor sich die Antriebseinheit in der zu blockierenden Endlage befindet. Mögliche Funktionsbeeinträchtigungen oder zumindest ein erhöhter Verschleiß können die Folge sein.

Aus der US 4 524 676 A ist ein gattungsgemäßer Hydraulikzylinder mit Verriegelungseinrichtung bekannt, der ein durch eine Feder in eine Verriegelungsstellung vorgespanntes Verriegelungsglied aufweist. Aufgrund eines nachgeschalteten Überdruckventils wird das Verriegelungsglied infolge eines Druckanstieges in eine Freigabestellung verschoben, wenn sich die zu verriegelnde Antriebseinheit an ihre Endlage annähert.

Es ist die Aufgabe der vorliegenden Erfindung bei einem fluidbetätigten Arbeitszylinder der eingangs genannten Art Maßnahmen vorzusehen, die mit geringem Aufwand eine zuverlässige Endlagendämpfung und Endlagenverriegelung ermöglichen.

Zur Lösung dieser Aufgabe ist in Verbindung mit den eingangs zitierten Merkmalen vorgesehen, dass das zum Halten des Verriegelungsgliedes in der Freigabestellung aus der abströmseitigen Arbeitskammer abgezweigte Fluid einer Betätigungskammer der Endlagen-Verriegelungsmittel zugeleitet wird, die von einer an dem Verriegelungsglied ausgebildeten Betätigungsfläche begrenzt ist und die unabhängig von der Zusatzkammer ständig mit der abströmseitigen Arbeitskammer kommuniziert.

Auf diese Weise wird der sich während der Dämpfungsphase in der abströmseitigen Arbeitskammer aufbauende Gegendruck herangezogen, um das Verriegelungsglied in der Freigabestellung zu halten. Da der Fluiddruck in der abströmseitigen Arbeitskammer erst bei Erreichen der Endlage auf atmosphärischen Umgebungsdruck abfällt, ist sichergestellt, dass das Verriegelungsglied erst dann in die Verriegelungsstellung umschaltet, wenn die Antriebseinheit die zugeordnete Endlage tatsächlich erreicht hat. Somit ergibt sich eine hohe Betriebssicherheit, wobei die gewünschte Funktionalität der Endlagen-Verriegelungsmittel unabhängig von der eingestellten Dämpfungsintensität gegeben ist. Da der Freigabedruck systemintern abgegriffen wird, kann auf eine gesonderte Einspeisung und ein zusätzliches Steuerventil verzichtet werden. Das aus der abströmseitigen Arbeitskammer abgezweigte Fluid wird einer zu den Endlagen-Verriegelungsmitteln gehörenden Betätigungskammer zugeleitet, die von einer beweglichen Betätigungsfläche begrenzt ist, welche an dem Verriegelungsglied ausgebildet ist.

Vorteilhafte Weiterbildungen der Erfindung gehen aus den Unteransprüchen hervor.

Die Dämpfungsmittel können so ausgeführt sein, dass bei nur einer oder bei beiden Hubrichtungen der Antriebseinheit eine Endlagendämpfung stattfindet. Ist bei beiden Hubrichtungen eine die Endlagendämpfung bewirkende Dämpfungsphase vorhanden, können sich auch die Maßnahmen für die Endlagen-Verriegelung auf beide Endlagen beziehen, wobei dann jeder Endlage mindestens ein Verriegelungsglied zum lösbaren Blockieren bzw. Verriegeln der Antriebseinheit zugeordnet ist.

Bei einer bevorzugten Ausgestaltung sind die Dämpfungsmittel so ausgebildet, dass sie bei der betreffenden Hubrichtung wirksam werden, wenn sich die Antriebseinheit bis zu einer Dämpfungs-Startposition an die zugeordnete Endlage angenähert hat. Bei dieser Dämpfungs-Startposition beginnt die zweckmäßigerweise bis zum Erreichen der Endlage wirksame Dämpfungsphase. Vor Erreichend er Dämpfungsphase kann das durch die Antriebseinheit verdrängte Fluid über eine sich an die abströmseitige Arbeitskammer anschließende Zusatzkammer mit großem Strömungsquerschnitt abströmen, sodass eine hohe Geschwindigkeit der Antriebseinheit gewährleistet ist. Während der Dämpfungsphase ist die Zusatzkammer durch die Antriebseinheit von der Arbeitskammer abgetrennt, sodass das weiterhin von der sich bewegenden Antriebseinheit aus der abströmseitigen Arbeitskammer verdrängte Fluid nurmehr gedrosselt über einen die Zusatzkammer umgehenden Bypasskanal abströmen kann. Die Strömungsrate des abströmenden Fluides ist mithin verringert, sodass sich ein den Geschwindigkeitsabbau der Antriebseinheit hervorrufender Gegendruck in der abströmseitigen Arbeitskammer aufbauen kann. Dieser Druck wird dem zugeordneten Verriegelungsglied zur Ansteuerung aufgeschaltet.

In den Verlauf des Bypasskanals ist zweckmäßigerweise eine Drosseleinrichtung eingeschaltet, die hinsichtlich der hervorgerufenen Drosselungsintensität einstellbar ist. Unter der oben erwähnten Abzweigung des zur Steuerung des Verriegelungsgliedes herangezogenen Fluides aus der abströmseitigen Arbeitskammer ist in diesem Falle auch ein Abzweigen aus dem der Drosseleinrichtung zur Arbeitskammer hin vorgeschalteten Abschnitt des Bypasskanals zu verstehen.

Zum fluiddichten Absperren der Verbindung zwischen Arbeitskammer und Zusatzkammer kann im Übergangsbereich zwischen diesen beiden Kammern ein gehäusefester Dichtungsring koaxial zur Antriebseinheit angeordnet sein, in den die Antriebseinheit während der Dämpfungsphase mit einem kolbenartigen Verschlussglied unter Abdichtung eintaucht. Ein solches Verschlussglied wird üblicherweise als Dämpfungskolben bezeichnet. An derjenigen Seite der Antriebseinheit, auf der sich eine zu verriegelnde Endlage befindet, ist an der Antriebseinheit zweckmäßigerweise ein Gegen-Verriegelungsglied angeordnet, das in der zu verriegelnden Endlage in die zugeordnete Zusatzkammer eintaucht, sodass das Verriegelungsglied mit ihm in Verriegelungseingriff treten kann. Das Verriegelungsglied ist bevorzugt stößelartig ausgebildet, wobei das Gegen-verriegelungsglied eine insbesondere als Ringnut ausgebildete Verriegelungsvertiefung aufweisen kann, in die das stößelartige Verriegelungsglied quer zur Hubrichtung in der Antriebseinheit eintauchen kann.

Für die Zuleitung des Fluides zu der Betätigungskammer kann mindestens ein als Betätigungskanal bezeichneter Kanal vorhanden sein, der einenends in die Betätigungskammer und andernends in die Arbeitskammer mündet. Diese Kanalverbindung ist zweckmäßigerweise ständig offen und beinhaltet keinerlei Steuerelemente.

Damit in der Betätigungskammer ein stabiler Aufbau des gewünschten Freigabedruckes möglich ist, ist die Betätigungskammer zumindest während der Dämpfungsphase von der Zusatzkammer abgetrennt. Ist das Verriegelungsglied stößelartig ausgebildet und einen die Betätigungskammer mit der Zusatzkammer verbindenden Durchgang durchsetzend angeordnet, sieht man geeignete Abdichtmittel vor, die einen Fluidübertritt durch den Durchgang hindurch am Verriegelungsglied vorbei verhindern.

Die Betätigungsfläche ist insbesondere an einem als Betätigungskolben bezeichneten kolbenartigen Abschnitt des Verriegelungsgliedes ausgebildet, der zweckmäßigerweise gleichzeitig einen Kopfabschnitt des Verriegelungsgliedes darstellt.

Um ein möglichst leichtgängiges Umschalten des Verriegelungsgliedes zwischen seinen beiden Stellungen zu gewährleisten, ist der Betätigungskolben vorzugsweise dichtungslos in einer zugeordneten Kolbenaufnahme angeordnet, die er dabei in die Betätigungskammer und eine axial entgegengesetzte, ständig mit der Atmosphäre verbundene Außenkammer unterteilt. Die zwischen dem Betätigungskolben und der umfangsseitigen Wandung der Kolbenaufnahme auftretende Leckage ist dabei so gering, dass das Umschalten aus der Verriegelungsstellung in die Freigabestellung nicht beeinträchtigt wird. In der Freigabestellung wird durch Zusammenwirken des Betätigungskolbens mit einer gehäusefesten Dichtung erreicht, dass die Betätigungskammer von der Außenkammer abgeschottet ist und kein unerwünschter Druckabfall auftreten kann.

Nachfolgend wird die Erfindung anhand der beiliegenden Zeichnung näher erläutert. In dieser zeigen:
- Figur 1: einen in vorteilhafter Weise erfindungsgemäß ausgestalteten fluidbetätigten Arbeitszylinder im Längsschnitt und in einem Zustand, bei dem sich die in einer Hubrichtung bewegende Antriebseinheit kurz vor Beginn der Dämpfungsphase befindet,
- Figur 2: den Arbeitszylinder aus Figur 1 nach Beginn der Dämpfungsphase,
- Figur 3: den Arbeitszylinder aus Figur 1 weiterhin während der Dämpfungsphase und kurz vor Erreichen der Endlage der Antriebseinheit,
- Figur 4: den Arbeitszylinder aus Figur 1 im Zustand der die Endlage einnehmenden Antriebseinheit bei gleichzeitiger Verriegelung derselben durch die Endlagen-Verriegelungsmittel und
- Figur 5: den in Figuren 1 bis 3 rechtsliegenden Endabschnitt des Arbeitszylinders in der aus Figur 3 ersichtlichen Betriebsphase in einer vergrößerten Darstellung.

Der in seiner Gesamtheit mit Bezugsziffer 1 versehene fluidbetätigte Arbeitszylinder wird mit Druckluft betrieben, lässt jedoch auch einen Betrieb mit hydraulischen Medien zu.

Der Arbeitszylinder 1 enthält ein längliches Zylindergehäuse 2, das sich beim Ausführungsbeispiel aus einem Zylinderrohr 3 und zwei an dessen Stirnseiten angeordneten Zylinderdeckeln 4a, 4b zusammensetzt. Durch das Zylindergehäuse 2 wird ein länglicher Innenraum 5 definiert, in dem ein Antriebskolben 6 in Richtung der Längsachse 7 des Zylindergehäuses 2 verschiebbar angeordnet ist. Der Antriebskolben 6 trägt ringförmige Dichtmittel 8, die mit der peripheren Wandung des Innenraumes 5 in Dichtkontakt stehen, sodass der Innenraum 5 durch den Antriebskolben 6 unter Abdichtung in zwei axial aufeinanderfolgende Arbeitskammern 12a, 12b unterteilt wird.

Der Antriebskolben 6 ist Bestandteil einer Antriebseinheit 13, die relativ zum Zylindergehäuse 2 entlang der Längsachse 7 in zwei einander entgegengesetzten Hubrichtungen 14a, 14b bewegbar ist. Die Bewegung der Antriebseinheit 13 lässt sich außerhalb des Zylindergehäuses 2 abgreifen, beispielsweise um Komponenten einer Maschine zu bewegen und zu positionieren.

Beim Ausführungsbeispiel verfügt die Antriebseinheit 13 über eine mit dem Antriebskolben 6 verbundene Kolbenstange 15, die sich in Richtung der Längsachse 7 erstreckt und den im Folgenden der besseren Unterscheidung wegen als vorderer Zylinderdeckel bezeichneten Zylinderdeckel 4b unter Abdichtung verschiebbar geführt durchsetzt. Entsprechende Dichtmittel sind bei 16 und Führungsmittel bei 17 illustriert.

Der entgegengesetzte, im Folgenden der besseren Unterscheidung wegen als hinterer Zylinderdeckel bezeichnete andere Zylinderdeckel 4a ist geschlossen. Es wäre jedoch ohne weiteres möglich, eine das Zylindergehäuse 2 axial komplett durchsetzende Kolbenstange 15 vorzusehen, die dann auch rückseitig, durch den hinteren Zylinderdeckel 4a hindurch, aus dem Zylindergehäuse 2 herausragt und dort einen zusätzlichen oder alternativen Kraftabgriff ermöglicht.

Die beiden Arbeitskammern 12a, 12b stehen jeweils mit einem eigenen Steuerkanal 18a, 18b in Verbindung, der außen am Zylindergehäuse 2 ausmündet, sodass über eine nicht näher dargestellte Steuerventileinrichtung wahlweise fluidisches Druckmedium eingespeist oder abgeführt werden kann. Das Anschließen entsprechender Fluidleitungen ermöglichende Anschlusseinrichtungen sind in der Zeichnung nicht weiter illustriert.

Diejenige Arbeitskammer, in die während der momentanen Betriebsphase Druckmedium eingespeist wird, sei im Folgenden als zuströmseitige Arbeitskammer bezeichnet. Diejenige Arbeitskammer, aus der während der momentanen Betriebsphase Druckmedium abgeführt wird, sei im Folgenden als abströmseitige Arbeitskammer bezeichnet.

Entsprechend der durch die fluidische Ansteuerung erhaltenen Druckdifferenz zwischen den beiden Arbeitskammern 12a, 12b bewegt sich die Antriebseinheit 13 in der einen oder anderen Hubrichtung 14a, 14b, bis sie eine Endlage einnimmt. Die Endlage ist dadurch definiert, dass die Antriebseinheit 13 am einen oder anderen Zylinderdeckel 4a, 4b axial zur Anlage gelangt ist. Die Anlage am hinteren Zylinderdeckel 4a sei im Folgenden als hintere Endlage bezeichnet, diese ist in Figur 4 gezeigt. Die entgegengesetzte Endlage, die nicht näher dargestellt ist, sei als vordere Endlage bezeichnet.

Beim Ausführungsbeispiel sind die beiden Endlagen jeweils dadurch definiert, dass der Antriebskolben 6 an einer ihm zugewandten Anschlagfläche 22 des zugeordneten Zylinderdeckels 4a, 4b zur Anlage gelangt.

Der Arbeitszylinder 1 ist mit Dämpfungsmitteln 23 ausgestattet, die bewirken, dass die Antriebseinheit 13 beim Erreichen ihrer Endlagen stark gedämpft, mit nur geringer Bewegungsenergie, auf die zugeordnete Anschlagfläche 22 aufprallt. Dadurch werden die Bauteile geschont und das Betriebsgeräusch reduziert. Beim Ausführungsbeispiel sind die Dämpfungsmittel 23 so ausgebildet, dass bei beiden Hubrichtungen 14a, 14b eine Endlagendämpfung stattfindet. Alternativ hierzu ist jedoch auch eine Bauform möglich, bei der die Dämpfungsmittel 23 die Linearbewegung der Antriebseinheit 13 bei nur einer Hubrichtung beeinflussen.

Im Folgenden seien die für das Abbremsen in der hinteren Endlage verantwortlichen Komponenten der Dämpfungsmittel 23 näher erläutert, unter besonderer Bezugnahme auf die vergrößerte Darstellung der Figur 5.

Das Funktionsprinzip der Dämpfungsmittel 22 basiert grundsätzlich darauf, dass bei der betreffenden Hubrichtung der Antriebseinheit 13 während einer der angestrebten Endlage vorausgehenden Dämpfungsphase die Strömungsrate des aus der momentan abströmseitigen Arbeitskammer abströmenden Fluides herabgesetzt wird. Dadurch wird der sich bewegenden Antriebseinheit 13 eine fluidische Stellkraft entgegengesetzt, die höher ist als außerhalb der Dämpfungsphase, wobei die zwischen den beiden Arbeitskammern 12a, 12b herrschende Druckdifferenz herabgesetzt wird und sich die Geschwindigkeit der Antriebseinheit 13 bis zum Aufprall in der Endlage stark verringert. Details der beim Ausführungsbeispiel realisierten bevorzugten Bauform der Dämpfungsmittel 23 werden im Folgenden, insbesondere auf die Bezugnahme auf die Figur 5, erläutert.

An die dem hinteren Zylinderdeckel 4a vorgelagerte Arbeitskammer 12a, die im Folgenden der besseren Unterscheidung wegen als hintere Arbeitskammer 12a bezeichnet wird, schließt sich axial eine bevorzugt zylindrisch gestaltete Zusatzkammer 24 an, die innerhalb des hinteren Zylinderdeckels 4a ausgebildet ist und über eine Mündung 25 (siehe auch Figur 1) mit der hinteren Arbeitskammer 12a in fluidischer Verbindung steht. Die Zusatzkammer 24 ist koaxial zu der Antriebseinheit 13 angeordnet.

Im Bereich der Mündung 25, also dem Übergangsbereich zwischen der Zusatzkammer 24 und der hinteren Arbeitskammer 12a, ist gehäusefest ein die Mündung 25 umgrenzender Dichtungsring 26 angeordnet. Er ist am Ausführungsbeispiel in einen radial erweiterten Endabschnitt 27 der Zusatzkammer 24 axial eingesetzt und ist darin durch ein kappenartiges Halteelement 28 axial fixiert, das auf den in das Zylinderrohr 3 hineinragenden Endabschnitt des hinteren Zylinderdeckels 4a aufgesteckt und zweckmäßigerweise durch Rastmittel 32 axial gehalten ist.

Das Halteelement 28 besitzt eine zentral gelochte, scheibenförmige Haltewand 34, die der Stirnseite des hinteren Zylinderdeckels 4a auf der dem Antriebskolben 6 zugewandten Seite vorgelagert ist und nach radial innen ragt, wobei sich eine radiale Überdeckung mit der stirnseitigen Öffnung des erweiterten Endabschnittes 27 einstellt, sodass der Dichtungsring 26 an einer Entnahme gehindert ist. Die oben erwähnte Anschlagfläche 22 befindet sich bei dieser Ausgestaltung an der Haltewand 34.

Der für die Ansteuerung der hinteren Arbeitskammer 12a verwendete Steuerkanal 18a verläuft in der Wandung des hinteren Zylinderdeckels 4a und kommuniziert zum einen mit der Zusatzkammer 24. Zusätzlich steht der Steuerkanal 18a über einen die Zusatzkammer 24 umgehenden Bypasskanal 35 direkt mit der hinteren Arbeitskammer 12a in Verbindung, sodass sich bei offener Mündung 25 durch die Zusatzkammer 24 und den Bypasskanal 35 eine parallel geschaltete fluidische Verbindung zwischen der hinteren Arbeitskammer 12a und dem Steuerkanal 18a einstellt. Dabei ist bei nicht verdeckter Mündung 25 der durch die Zusatzkammer 24 zur Verfügung gestellte Strömungsquerschnitt wesentlich größer als derjenige, der durch den Bypasskanal 35 definiert wird. In diesem Zusammenhang bildet der Bypasskanal 35 praktisch einen Drosselkanal. In seinen Verlauf ist eine in der Zeichnung nur schematisch angedeutete Drosseleinrichtung 36 eingeschaltet, die entweder eine bestimmte Drosselungsintensität fest vorgibt oder, wie dies beim Ausführungsbeispiel der Fall ist, eine Einstellmöglichkeit hinsichtlich der gewünschten Drosselungsintensität bietet.

Beispielsweise enthält die Drosseleinrichtung 36 eine in den Bypasskanal 35 je nach Einstellung mehr oder weniger weit hineinragende Drosselschraube, die von außen her manuell positionierbar ist.

Die Antriebseinheit 13 trägt auf der dem hinteren Zylinderdeckel 4a zugewandten Seite des Antriebskolbens 6 ein als Dämpfungskolben bezeichenbares kolbenartiges Verschlussglied 37. Es ist koaxial zur der Mündung 25 angeordnet und kann in den Dichtungsring 26 eintauchen, sodass die fluidische Verbindung zwischen der Zusatzkammer 24 und der hinteren Arbeitskammer 12a abgesperrt ist. Im Folgenden wird die Funktionsweise der beispielhaften Dämpfungsmittel 23 anlässlich einer Bewegung der Antriebseinheit 13 aus der vorderen in die hintere Endlage beschrieben.

Um eine solche Linearbewegung - beim Ausführungsbeispiel entspricht diese der Einfahrbewegung der Antriebseinheit 13 - hervorzurufen, werden die beiden Steuerkanäle 18a, 18b derart angesteuert, dass über den vorderen Steuerkanal 18b unter einem Betriebsdruck stehendes Druckmedium eingespeist wird, während gleichzeitig der rückseitige Steuerkanal 18a mit der Atmosphäre verbunden ist. Auf Grund der sich dadurch zwischen den beiden Arbeitskammer 12b, 12a zugunsten der vorderen Arbeitskammer 12b einstellenden Druckdifferenz bewegt sich die Antriebseinheit 13 gemäß Hubrichtung 14a nach rückwärts in Richtung des hinteren Zylinderdeckels 4a, wie dies als Momentaufnahme aus Figur 1 hervorgeht. Hierbei stellt die hintere Arbeitskammer 12a die abströmseitige Arbeitskammer dar, aus der Druckmedium in den rückwärtigen Steuerkanal 18a verdrängt wird.

Das kolbenartige Verschlussglied 37 ist derart ausgebildet und angeordnet, das es zu Beginn dieser Linearbewegung mit Abstand vor dem hinteren Zylinderdeckel 4a endet. Es taucht dann noch nicht in den Dichtungsring 26 ein. Folglich kann das aus der hinteren Arbeitskammer 12a verdrängte Druckmedium über die Mündung 25 und die Zusatzkammer 24 hinweg über einen großen Strömungsquerschnitt entlüftet werden. Der einen nur geringen Strömungsquerschnitt zur Verfügung stellende Bypasskanal 35 spielt hierbei keine maßgebliche Rolle. Hat die Antriebseinheit 13 eine gewisse Wegstrecke zurückgelegt, erreicht sie bezüglich dem Zylindergehäuse 2 eine axiale Position, bei der das kolbenartige Verschlussglied 37 unter Abdichtung in den Dichtungsring 26 eintaucht. Diese als Dämpfungs-Startposition bezeichenbare Position liegt kurz nach der aus Figur 1 ersichtlichen Position.

Beginnend an dieser Dämpfungs-Startposition stellt der restliche Abschnitt der Linearbewegung der Antriebseinheit 13 eine Dämpfungsphase dar, aus der in Figuren 2 und 3 zwei Momentaufnahmen herausgegriffen sind. Die Dämpfungsphase ist dadurch charakterisiert, dass durch das in die Zusatzkammer 24 einfahrende Verschlussglied 37 in Folge des Zusammenwirkens mit dem Dichtungsring 26 die Mündung 25 und folglich die Verbindung zwischen der hinteren Arbeitskammer 12a und der Zusatzkammer 24 abgesperrt ist. Das aus der hinteren Arbeitskammer 12a verdrängte Druckmedium kann also nicht mehr über einen großen Strömungsquerschnitt über die Zusatzkammer 24 hinweg entlüftet werden. Die einzige verbleibende Ausströmmöglichkeit ist diejenige über den einen geringeren Querschnitt aufweisenden Bypasskanal 35 hinweg. In Folge der dabei reduzierten Strömungsrate ergibt sich in der abströmseitigen hinteren Arbeitskammer 12a der Aufbau eines der Linearbewegung der Antriebseinheit 13 entgegenwirkenden fluidischen Gegendruckes, mit der Folge, dass sich die Bewegung der Antriebseinheit 13 verlangsamt und die Antriebseinheit 13 letztlich mit stark reduzierter Intensität an der hinteren Endlage (Figur 4) eintrifft.

Die Abbremsintensität kann durch Variation der Einstellung der Drosseleinrichtung 36 dem Anwendungsfall entsprechend eingestellt werden.

Vergleichbar arbeitende Komponenten der Dämpfungsmittel 23 sind beim Ausführungsbeispiel auch dem vorderen Zylinderdeckel 4b zugeordnet, die allerdings nur teilweise aus der Zeichnung ersichtlich sind. Erkennbar sind beispielsweise eine im vorderen Zylinderdeckel 4b ausgebildete Zusatzkammer 24a mit zugeordnetem Dichtungsring 26a sowie ein weiteres Verschlussglied 37a, das auf der dem vorderen Zylinderdeckel 4b zugewandten Seite des Antriebskolbens 6 angeordnet ist. Somit ergibt sich auch bei der in der Hubrichtung 14b stattfindenden Ausfahrbewegung der Antriebseinheit 13 eine Aufpralldämpfung beim Erreichen der vorderen Endlage.

Der Arbeitszylinder 1 ist des weiteren mit Endlagen-Verriegelungsmitteln 42 ausgestattet, die in der Lage sind, die Antriebseinheit 13 in der hinteren Endlage gehäusefest zu verriegeln, sodass sie an einer Linearbewegung in Richtung zur anderen Endlage gehindert ist. Eine Verriegelung der vorderen Endlage der Antriebseinheit 13 ist beim Ausführungsbeispiel zwar nicht vorgesehen. Es wäre jedoch ohne weiteres möglich, die Funktionalität auch auf eine Verriegelung der vorderen Endlage auszuweiten. Ebenso könnten sich die Verriegelungsmaßnahmen auch nur auf die vordere Endlage beziehen.

Die Endlagen-Verriegelungsmittel 42 enthalten ein quer und insbesondere rechtwinkelig zu den Hubrichtungen 14a, 14b gemäß Doppelpfeil 43 bewegbares Verriegelungsglied 44, das in der Wandung des Zylindergehäuses 2, bevorzugt in der Wandung des hinteren Zylinderdeckels 4a, entsprechend der erwähnten Bewegbarkeit linear verschiebbar geführt ist.

Zweckmäßigerweise ist das Verriegelungsglied 44 stößelartig ausgebildet, wobei es einen Durchgang 45 durchsetzt, der umfangsseitig in die Zusatzkammer 24 einmündet und diese mit einer in der Gehäusewandung ausgebildeten Betätigungskammer 46 verbindet. Der der Zusatzkammer 24 zugewandte Endabschnitt des Verriegelungsgliedes 44 bildet einen Verriegelungsabschnitt 47, dem in der Richtung der Umschaltbewegung 43 eine an der Antriebseinheit 13 ausgebildete Verriegelungsvertiefung 48 gegenüberliegt, wenn die Antriebseinheit 13 die hintere Endlage einnimmt.

Die Verriegelungsvertiefung 48, beim Ausführungsbeispiel als zur Längsachse 7 koaxiale Ringnut ausgebildet, ist an einem Gegen-Verriegelungsglied 52 ausgebildet, das von dem Antriebskolben 6 in Richtung zum hinteren Zylinderdeckel 4a wegragt, wobei es zweckmäßigerweise axial über das zugeordnete kolbenartige Verschlussglied 37 hinausragt. Wenn sich die Antriebseinheit 13 ihrer hinteren Endlage nähert, taucht also zunächst das Gegen-Verriegelungsglied 52 und anschließend das Verschlussglied 37 in die Zusatzkammer 24 ein.

An seinem dem Verriegelungsabschnitt 27 entgegengesetzten Endabschnitt ist das Verriegelungsglied 40 mit einem Betätigungskolben 53 ausgestattet. Dieser kann insbesondere von einem Kopfabschnitt des stößelartigen Verriegelungsgliedes 44 gebildet sein. Er ist in der Bewegungsrichtung 43 verschiebbar in einer zylindrischen Kolbenaufnahme 54 aufgenommen, die von ihm in die schon erwähnte Betätigungskammer 46 sowie eine auf der axial entgegengesetzten Seite des Betätigungskolbens 53 liegende Außenkammer 55 unterteilt ist.

Bei der Kolbenaufnahme 54 kann es sich wie abgebildet um den inneren Endabschnitt einer gehäuseseitigen bohrungsartigen Vertiefung handeln, in deren Grundfläche der Durchgang 45 einmündet und in die axial außen ein Verschlussglied 56 eingesetzt und insbesondere eingeschraubt ist.

Über einen das Verschlussglied 56 durchsetzenden Entlüftungskanal 57 steht die Außenkammer 55 ständig mit der Atmosphäre in Verbindung.

Im Rahmen der Umschaltbewegung 43 kann das Verriegelungsglied 44 zwischen einer die Linearbewegung der Antriebseinheit 13 zulassenden Freigabestellung (aus Figuren 1 bis 3 und 5 ersichtlich) und einer die Linearbewegung der in einer Endlage befindlichen Antriebseinheit 13 blockierenden Verriegelungsstellung (aus Figur 4 ersichtlich) umgeschaltet werden. In der Freigabestellung nimmt das Verriegelungsglied 44 eine von der Längsachse 17 weiter entfernte Position ein, wobei es nicht oder nur ein kurzes Stück in die Zusatzkammer 24 hineinragt, sodass es mit der eintauchenden Antriebseinheit 13 und dessen Gegen-Verriegelungsgliedes 52 nicht kollidieren kann. In der Verriegelungsstellung ragt das Verriegelungsglied 44 weiter in die Zusatzkammer 24 hinein, und zwar soweit, dass es bei die hintere Endlage einnehmender Antriebseinheit 13 in die Verriegelungsvertiefung 48 eintauchen kann. Dabei wird das Verriegelungsglied 44 von dem Gegen-Verriegelungsglied 52 auf der dem Antriebskolben 6 axial entgegengesetzten Seite radial hintergriffen, mit der Folge, dass die Antriebseinheit 13 blockiert ist und nicht mehr ohne weiteres in Richtung der vorderen Endlage bewegt werden kann.

Auf diese Weise ist sichergestellt, dass die Antriebseinheit 13 auch bei vertikaler Installation des Arbeitszylinders 1 in der hinteren Endlage bleibt, wenn sich unbeabsichtigt ein Druckabfall in dem in der vorderen Arbeitskammer 12b anstehenden Betriebsdruck einstellen sollte.

Durch Federmittel 58, beim Ausführungsbeispiel in Gestalt einer sich zwischen dem Verschlussglied 56 und dem Verriegelungsglied 44 abstützenden Druckfedereinrichtung 58a, ist das Verriegelungsglied 44 ständig in Richtung seiner Verriegelungsstellung beaufschlagt. Das Umschalten in die Freigabestellung und das Halten darin geschieht durch gesteuertes Aufbringen einer den Federmitteln 58 entgegengesetzt wirksamen Freigabekraft, die durch Fluidbeaufschlagung hervorgerufen wird.

Um diese fluidische Ansteuerung zu realisieren, ist ein die hintere Arbeitskammer 12a ständig mit der Betätigungskammer 46 verbindender Betätigungskanal 62 vorhanden. Dieser kann prinzipiell teilweise in Gestalt einer am Zylindergehäuse 2 angebrachten Fluidleitung realisiert sein, ist beim Ausführungsbeispiel jedoch in vorteilhafter Weise zur Gänze in die Wandung des Zylindergehäuses 2 und dabei vorzugsweise in den hinteren Zylinderdeckel 4a integriert.

Über den Betätigungskanal 62 herrscht innerhalb der Betätigungskammer 46 stets im Wesentlichen der gleiche Druck wie in der angeschlossenen Arbeitskammer 12a. Dieser Druck wirkt auf eine an dem Betätigungskolben 53 vorgesehene ringförmige Betätigungsfläche 63 und kann bei ausreichend hohem Druck (Freigabedruck) die zum Halten des Verriegelungsgliedes 44 in der Freigabestellung erforderliche Freigabekraft hervorrufen.

Nachfolgend sei wiederum unter Bezugnahme auf die Figuren 1 bis 4 die Wirkungsweise der Endlagen-Verriegelungsmittel 42 erläutert.

Bei der aus Figur 1 hervorgehenden Einfahrbewegung der Antriebseinheit 13 wird das Verriegelungsglied 44 durch eine Freigabekraft in der Freigabestellung gehalten, die zum einen aus der Fluidbeaufschlagung der Betätigungsfläche 63 und zum anderen aus der Fluidbeaufschlagung der in die Zusatzkammer 24 hineinragenden Stirnfläche 64 des Verriegelungsgliedes 44 resultieren. Obwohl der Steuerkanal 18a mit der Atmosphäre verbunden ist, resultiert aus der schnellen Einfahrbewegung der Antriebseinheit 13 innerhalb der hinteren Arbeitskammer 12a und der mit dieser verbundenen Zusatzkammer 24 ein Staudruck, der für die Erzeugung der Freigabekraft ausreicht.

Mit Beginn der Dämpfungsphase jedoch tritt in der weiterhin entlüfteten Zusatzkammer 24 auf Grund der Abtrennung von der benachbarten abströmseitigen hinteren Arbeitskammer 12a ein Druckabfall ein. Vor allem wenn ein sehr geringer Strömungsquerschnitt des Bypasskanals 35 eingestellt ist und mithin eine hohe Dämpfungsintensität vorliegt, wird die Antriebseinheit 13 so stark abgebremst, dass der in der Zusatzkammer 24 herrschende und sich schnell abbauende Druck allein nicht mehr ausreichen würde, um das Verriegelungsglied 44 in der Freigabestellung zu halten. Letzteres ist jedoch notwendig, um ohne Kollision mit dem Verriegelungsglied 44 ein Einfahren der Antriebseinheit 13 in die hintere Endlage zu gewährleisten.

Hier setzt nun der besondere Vorteil der Erfindung ein. Indem die Betätigungskammer 46 unabhängig von der Zusatzkammer 24 ständig mit der abströmseitigen Arbeitskammer 12a kommuniziert, in der während der Dämpfungsphase ein relativ hoher Druck aufgebaut wird, bleibt das Verriegelungsglied 44 auch während der Dämpfungsphase unter einer die Freigabestellung gewährleistenden Fluidbeaufschlagung. Je nach dem, wie stark der in der Zusatzkammer 24 befindliche Druck ist, wird somit das zum Halten der Freigabestellung des Verriegelungsgliedes herangezogene Fluid während der Dämpfungsphase ganz oder teilweise aus der abströmseitigen Arbeitskammer 12a abgezweigt.

Erst wenn die Endlage erreicht ist und sich auch in der abströmseitigen Arbeitskammer der Druck abgebaut hat, fällt entsprechend der in der Betätigungskammer 46 herrschende Druck weg, sodass die Federmittel 58 in der Lage sind, das Verriegelungsglied 44 in die Verriegelungsstellung gemäß Figur 4 zu verlagern. Somit ist gewährleistet, dass das Umschalten in die Verriegelungsstellung erst stattfindet, wenn die Antriebseinheit 13 die zugeordnete Endlage erreicht hat. Man vermeidet somit einen verschleißfördernden Aufprall der Antriebseinheit 13 auf das Verriegelungsglied 44.

Der Betätigungskanal 62 hat beim Ausführungsbeispiel einen dahingehenden Verlauf, dass er an der dem Antriebskolben 6 zugewandten Stirnfläche des hinteren Zylinderdeckels 4a in die sich anschließende hintere Arbeitskammer 12a einmündet. Dabei durchsetzt er die ggf. vorhandene Haltewand 34 des Halteelementes 28.

Der Druckabgriff aus der abströmseitigen Arbeitskammer könnte jedoch ohne weiteres auch in dem zwischen der Arbeitskammer und der Drosseleinrichtung 36 verlaufenden Abschnitt des Bypasskanals 35 erfolgen.

Das Verriegelungsglied 44 ist unter Abdichtung durch den Durchgang 45 hindurchgeführt. Dadurch ist sichergestellt, dass kein Fluid aus der Betätigungskammer 46 in die Zusatzkammer 24 abströmen kann, was den Druckaufbau in der Betätigungskammer 46 beeinträchtigen könnte. Die Abdichtung geschieht beim Ausführungsbeispiel durch einen im Verlauf des Durchganges 45 platzierten gehäusefesten Dichtungsring 65.

Um eine leichtgängige Umschaltbewegung zu gewährleisten, ist der Betätigungskolben 53 bevorzugt dichtungslos und insbesondere ohne Weichdichtungen in der Kolbenaufnahme 54 verschiebbar angeordnet. Trotz des dadurch vorhandenen Luftspaltes reicht die Druckbeaufschlagung aus, um das Verriegelungsglied 54 in die Freigabestellung umzuschalten. Darüber hinaus sind aber Maßnahmen getroffen, die dann, wenn die Freigabestellung vorliegt, eine zuverlässige Abdichtung der Betätigungskammer 46 gegenüber der ständig entlüfteten Außenkammer 55 gewährleisten.

Diese Maßnahmen bestehen in einer ringförmigen Dichtung 65, die an dem Verschlussglied 56 unter Abdichtung fixiert ist und die die Mündung 66 des Entlüftungskanals 57 umgrenzt, wobei sie gleichzeitig axial in Richtung zum Betätigungskolben 53 vorsteht. In der Freigabestellung liegt das Verriegelungsglied 44 mit seinem Betätigungskolben 53 dichtend an der ringförmigen Stirnfläche der Dichtung 65 an und sorgt so für die gewünschte Abdichtung.

Die beschriebenen Komponenten der Endlagen-Verriegelungsmittel 42 können zusätzlich oder alternativ dem vorderen Zylinderdeckel 4b zugeordnet sein, um eine entsprechende lösbare Verriegelung in der vorderen Endlage zu ermöglichen.

Abschließend sei auch noch erwähnt, dass der Arbeitszylinder zusätzlich mit Sensormitteln zur Positionserfassung des Verriegelungsgliedes 44 ausgestattet sein kann. Dadurch kann beispielsweise die korrekte Funktionsweise der Endlagen-Verriegelungsmittel 42 überwacht werden.

## Patentansprüche

1. Fluidbetätigter Arbeitszylinder, mit einer relativ zu einem Zylindergehäuse (2) linear bewegbaren Antriebseinheit (13), die einen im Zylindergehäuse (2) zwei Arbeitskammern (12a, 12b) voneinander abteilenden Antriebskolben (6) aufweist und durch gesteuerte Fluidbeaufschlagung wenigstens einer der Arbeitskammern (12a, 12b) zwischen zwei Endlagen bewegbar ist,
- mit Dämpfungsmitteln (23), die zumindest bei einer der beiden möglichen Hubrichtungen (14a, 14b) der Antriebseinheit (13) während einer der Endlage vorausgehenden Dämpfungsphase die Strömungsrate des aus der abströmseitigen Arbeitskammer (12a, 12b) abströmenden Fluides herabsetzen,
- und mit Endlagen-Verriegelungsmitteln (42), die mindestens ein quer zur Hubrichtung der Antriebseinheit (13) zwischen einer die Linearbewegung der Antriebseinheit (13) zulassenden Freigabestellung und einer die Linearbewegung der in einer Endlage befindlichen Antriebseinheit (13) blockierenden Verriegelungsstellung umschaltbares und in der Verriegelungsstellung in eine sich an die abströmseitige Arbeitskammer (12a, 12b) anschließende Zusatzkammer (24) hineinragendes Verriegelungsglied (44) aufweisen, das durch Federmittel (58) in die Verriegelungsstellung vorgespannt ist und während der Dämpfungsphase durch Fluidkraft in der Freigabestellung gehalten wird,
wobei die während der Dämpfungsphase zum Halten der Freigabestellung des Verriegelungsgliedes aufgebrachte Fluidkraft zumindest teilweise von aus der abströmseitigen Arbeitskammer (12a, 12b) abgezweigtem Fluid aufgebracht wird,
**dadurch gekennzeichnet, dass** das zum Halten des Verriegelungsgliedes (44) in der Freigabestellung aus der abströmseitigen Arbeitskammer (12a, 12b) abgezweigte Fluid einer Betätigungskammer (46) der Endlagen-Verriegelungsmittel (42) zugeleitet wird, die von einer an dem Verriegelungsglied (44) ausgebildeten Betätigungsfläche (63) begrenzt ist und die unabhängig von der Zusatzkammer (24) ständig mit der abströmseitigen Arbeitskammer (12a, 12b) kommuniziert.

2. Arbeitszylinder nach Anspruch 1, **dadurch gekennzeichnet, dass** die Dämpfungsmittel (23) bei beiden Hubrichtungen (14a, 14b) der Antriebseinheit (13) eine der jeweiligen Endlage vorangehende Dämpfungsphase hervorrufen.

3. Arbeitszylinder nach Anspruch 2, **dadurch gekennzeichnet, dass** die Endlagen-Verriegelungsmittel (42) über beiden Endlagen der Antriebseinheit (13) zugeordnete Verriegelungsglieder (44) verfügen, derart, dass die Antriebseinheit (13) in beiden Endlagen lösbar blockierbar ist.

4. Arbeitszylinder nach einem der Ansprüche 1 bis 3, **dadurch gekennzeichnet, dass** die Dämpfungsmittel (23) derart ausgebildet sind, dass sie bei der betreffenden Hubrichtung (14a, 14b) wirksam werden, wenn sich die Antriebseinheit (13) bis zu einer Dämpfungs-Startposition an die zugeordnete Endlage angenähert hat, wobei die Antriebseinheit (13) ab Erreichen der Dämpfungs-Startposition und während der damit beginnenden Dämpfungsphase die bis dahin mit der abströmseitigen Arbeitskammer (12a, 12b) verbundene und sich an diese Arbeitskammer (12a, 12b) anschließende Zusatzkammer (24) von der Arbeitskammer (12a, 12b) abtrennt, sodass das von der Antriebseinheit (13) während der Dämpfungsphase aus der abströmseitigen Arbeitskammer (12a, 12b) verdrängte Fluid an einem Abströmen durch die Zusatzkammer (24) hindurch gehindert ist und nur noch gedrosselt über einen die Zusatzkammer (24) umgehenden Bypasskanal (35) abströmen kann.

5. Arbeitszylinder nach Anspruch 4, **dadurch gekennzeichnet, dass** die Zusatzkammer (24) und der der Arbeitskammer (12a, 12b) entgegengesetzte Endabschnitt des Bypasskanals (35) an einem gemeinsamen, der wahlweisen Zufuhr und Abfuhr von Fluid dienenden Steuerkanal (18a, 18b) angeschlossen sind.

6. Arbeitszylinder nach Anspruch 4 oder 5, **dadurch gekennzeichnet, dass** in den Verlauf des Bypasskanals (35) eine hinsichtlich der hervorgerufenen Drosselungsintensität insbesondere einstellbare Drosseleinrichtung (36) eingeschaltet ist.

7. Arbeitszylinder nach einem der Ansprüche 4 bis 6, **dadurch gekennzeichnet, dass** im Übergangsbereich zwischen der Zusatzkammer (24) und der dieser zugeordneten Arbeitskammer (12a, 12b) ein gehäusefester Dichtungsring (26) angeordnet ist, in den die Antriebseinheit (13) während der Dämpfungsphase mit einem kolbenartigen Verschlussglied (37) unter Abdichtung eintaucht.

8. Arbeitszylinder nach einem der Ansprüche 4 bis 7, **dadurch gekennzeichnet, dass** das Verriegelungsglied (44) in Abhängigkeit von seiner Position mehr oder weniger weit in die Zusatzkammer (24) hineinragt.

9. Arbeitszylinder nach einem der Ansprüche 4 bis 8, **dadurch gekennzeichnet, dass** an der Antriebseinheit (13) mindestens ein, eine bevorzugt als zur Antriebseinheit (13) konzentrische Ringnut ausgebildete Verriegelungsvertiefung (48) aufweisendes Gegen-Verriegelungsglied (52) angeordnet ist, das in der zu verriegelnden Endlage in die zugeordnete Zusatzkammer (24) eingetaucht ist, sodass das Verriegelungsglied (44) mit ihm in Verriegelungseingriff treten kann.

10. Arbeitszylinder nach einem der Ansprüche 4 bis 9, **dadurch gekennzeichnet, dass** die an dem Verriegelungsglied (44) angeordnete Betätigungsfläche (63) über einen Betätigungskanal (62) mit der abströmseitigen Arbeitskammer (12a, 12b) verbunden und **dadurch** von dem in dieser Arbeitskammer (12a, 12b) herrschenden Fluiddruck beaufschlagt ist, wobei sie derart getrennt von der zugeordneten Zusatzkammer (24) platziert ist, dass sie zumindest während der Dämpfungsphase nicht mit der Zusatzkammer (24) verbunden ist.

11. Arbeitszylinder nach Anspruch 10, **dadurch gekennzeichnet, dass** das Verriegelungsglied (44) stößelartig ausgebildet ist und einen die Betätigungskammer (46) mit der Zusatzkammer (24) verbindenden Durchgang (45) unter Abdichtung verschiebbar durchsetzt.

12. Arbeitszylinder nach Anspruch 1, **dadurch gekennzeichnet, dass** das Verriegelungsglied (44) einen die Betätigungsfläche (63) aufweisenden, insbesondere von einem Kopfabschnitt des stößelartigen Verriegelungsgliedes gebildeten Betätigungskolben (53) besitzt, der verschiebbar in einer gehäuseseitigen Kolbenaufnahme (54) angeordnet ist.

13. Arbeitszylinder nach Anspruch 12, **dadurch gekennzeichnet, dass** der Betätigungskolben (53) dichtungslos in der Kolbenaufnahme (54) angeordnet ist und auf der der Betätigungskammer (46) axial entgegengesetzten Seite von einer über mindestens einen Entlüftungskanal (57) ständig mit der Atmosphäre verbundenen Außenkammer (55) flankiert ist, wobei dem Betätigungskolben (53) auf der Seite der Außenkammer (55) eine gehäusefeste, ringförmige Dichtung (65) axial entgegenragt, die die mit der Außenkammer (55) kommunizierende Mündung (66) des Entlüftungskanals (57) umschließt und die von dem die Freigabestellung einnehmenden Betätigungskolben (53) mit Dichtkontakt beaufschlagt wird, sodass die Betätigungskammer (46) trotz des zwischen dem Betätigungskolben (53) und der Umfangswand der Kolbenaufnahme (54) vorhandenen Zwischenraumes von dem Entlüftungskanal (57) fluiddicht abgetrennt ist.

14. Arbeitszylinder nach Anspruch 13, **dadurch gekennzeichnet, dass** die Außenkammer (55) axial außen von einem Verschlussglied (56) begrenzt ist, das von dem Entlüftungskanal (57) durchsetzt ist, wobei zwischen dem Verschlussglied (56) und dem Verriegelungsglied (44) eine die Federmittel (58) bildende Druckfedereinrichtung (58a) angeordnet ist.

## Claims

1. Fluid-actuated operating cylinder, with a drive unit (13) capable of linear movement relative to a cylinder housing (2), which has a driving piston (6) dividing two operating chambers (12a, 12b) in the cylinder housing (2) from one another, and is movable between two end positions by means of controlled fluid pressurisation of at least one of the operating chambers (12a, 12b),
- with damping means (23) which, at least in one of the two possible directions of travel (14a, 14b) of the drive unit (13), during a damping phase preceding the end position, reduce the flow rate of the fluid flowing out from the outflow-side operating chamber (12a, 12b),
- and with end position locking means (42) which have at least one locking member (44) switchable, and in the locking position protruding into an additional chamber (24) adjacent to the outflow-side operating chamber (12a, 12b), at right-angles to the direction of travel of the drive unit (13) between a release position allowing linear movement of the drive unit (13) and a locking position blocking the linear movement of the drive unit (13) when located in an end position, and which is biased towards the locking position by spring means (58) and held in the release position by fluid force during the damping phase,
wherein the fluid force applied during the damping phase to hold the release position of the locking member is applied at least partly by fluid branched-off from the outflow-side operating chamber (12a, 12b),
**characterised in that** the fluid branched-off from the outflow-side operating chamber (12a, 12b) to hold the locking member (44) in the release position is fed to an actuating chamber (46) of the end position locking means (42) which is bounded by an actuating surface (63) formed on the locking member (44) and which communicates constantly with the outflow-side operating chamber (12a, 12b), independently of the additional chamber (24).

2. Operating cylinder according to claim 1 **characterised in that** , in both directions of travel (14a, 14b) of the drive unit (13), the damping means (23) generate a damping phase preceding the respective end position.

3. Operating cylinder according to claim 2, **characterised in that** the end position locking means (42) have locking members (44) assigned to both end positions of the drive unit (13) in such a way that the drive unit (13) mat be blocked releasably in both end positions.

4. Operating cylinder according to any of claims 1 to 3, **characterised in that** the damping means (23) are so designed that they are effective in the relevant direction of travel (14a. 14b) when the drive unit (13) has reached a damping start position at the cylinder end position, wherein the drive unit (13), after reaching the damping start position and during the damping phase which is then started, separates the additional chamber (24), until then connected with the outflow-side operating chamber (12a, 12b) and adjacent to this operating chamber (12a, 12b), from the operating chamber (12a, 12b), so that the fluid displaced by the drive unit (13) from the outflow-side operating chamber (12a, 12b) during the damping phase is prevented from flowing out through the additional chamber (24) and is only able to flow out in a constricted manner through a bypass duct (35) which bypasses the additional chamber (24).

5. Operating cylinder according to claim 4, **characterised in that** the additional chamber (24) and the end section of the bypass duct (35) opposite the operating chamber (12a, 12b) are connected to a common control passage (18a, 18b) serving for either the supply or removal of fluid.

6. Operating cylinder according to claim 4 or 5, **characterised in that** a constricting device (36), in particular adjustable in respect of the intensity of constriction provided, is interpolated in the course of the bypass duct (35).

7. Operating cylinder according to any of claims 4 to 6, **characterised in that** there is provided in the transition zone between the additional chamber (24) and the operating chamber (12a, 12b) assigned to it a seal ring (26), fixed to the housing, into which a piston-like closing member (37) of the drive unit (13) dips with sealing during the damping phase.

8. Operating cylinder according to any of claims 4 to 7, **characterised in that** the locking member (44) extends for a greater or lesser distance into the additional chamber (24), depending on its position.

9. Operating cylinder according to any of claims 4 to 8, **characterised in that** there is provided on the drive unit (13) at least one mating locking member (52), preferably with a locking recess (48) in the form of an annular slot concentric to the drive unit (13), which in the end position to be locked dips into the assigned additional chamber (24), so that the locking member (44) is able to make locking engagement with it.

10. Operating cylinder according to any of claims 4 to 9, **characterised in that** the actuating surface (63) provided on the locking member (44) is connected via an actuating passage (62) with the outflow-side operating chamber (12a, 12b) and in this way is supplied with the fluid pressure prevailing in this operating chamber (12a, 12b), wherein it is so separated from the assigned additional chamber (24) that it is not connected with the additional chamber (24) during the damping phase.

11. Operating cylinder according to claim 10, **characterised in that** the locking member (44) is plunger-like in form and passes with sealing through a through passage (45) connecting the actuating chamber (46) with the additional chamber (24).

12. Operating cylinder according to claim 1, **characterised in that** the locking member (44) has an actuating piston (53), formed in particular by a head section of the plunger-like locking member and having the actuating surface (63), which is accommodated movably in a piston mounting location (54) on the side of the housing.

13. Operating cylinder according to claim 12, **characterised in that** the actuating piston (53) is mounted without sealing in the piston mounting location (54) and is flanked on the side axially opposite the actuating chamber (46) by an external chamber (55) connected constantly with the atmosphere via one or more venting passages (57), wherein on the side of the external chamber (55) an annular seal (65) fixed to the housing extends axially against the actuating piston (53), encompassing the mouth (66) of the venting passage (57) communicating with the external chamber (55), and pressurised by the actuating piston (53) adopting the release position, so that the actuating chamber (46) is separated, fluid-tight, from the venting passage (57) despite the gap which exists between the actuating piston (53) and the peripheral wall of the piston mounting location (54).

14. Operating cylinder according to claim 13, **characterised in that** the external chamber (55) is bounded axially outside by a closing member (56) through which the venting passage (57) passes, wherein a compression spring device (58a) forming the spring means (58) is provided between the closing member (56) and the locking member (44).

## Revendications

1. Vérin de travail actionné par fluide, avec une unité d'entraînement (13) mobile linéairement par rapport à un boîtier de vérin (2), présentant un piston d'entraînement (6) divisant le boîtier de vérin (2) en deux chambres de travail (12a, 12b) et pouvant être déplacé par sollicitation fluidique commandée au moins de l'une des chambres de travail (12a, 12b) entre deux positions finales, comprenant
- des moyens d'amortissement (23) qui diminuent le débit d'écoulement du fluide s'écoulant de la chambre de travail côté sortie (12a, 12b) au moins pour l'un des deux sens de levage possibles (14a, 14b) de l'unité d'entraînement (13) pendant une phase d'amortissement précédant la position finale,
- et des moyens de verrouillage de position finale (42) qui présentent au moins un organe de verrouillage (44) pouvant être commuté transversalement au sens de levage de l'unité d'entraînement (13) entre une position de libération permettant le mouvement linéaire de l'unité d'entraînement (13) et une position de verrouillage bloquant le mouvement linéaire de l'unité d'entraînement (13) se trouvant en position finale et pénétrant dans la position de verrouillage dans une chambre supplémentaire (24) contiguë à la chambre de travail (12a, 12b) côté sortie, lequel organe est précontraint par des moyens de ressort (58) dans la position de verrouillage et est maintenu par la force fluidique dans la position de libération pendant la phase d'amortissement,
sachant que la force fluidique appliquée pendant la phase d'amortissement pour le maintien de la position de libération de l'organe de verrouillage est appliquée au moins en partie par du fluide dérivé de la chambre de travail (12a, 12b) côté sortie,
**caractérisé en ce que** le fluide dérivé de la chambre de travail côté sortie (12a, 12b) pour le maintien de l'organe de verrouillage (44) dans la position de libération est amené à une chambre d'actionnement (46) des moyens de verrouillage de position finale (42) qui est limitée par une surface d'actionnement (63) réalisée sur l'organe de verrouillage (44) et qui communique en permanence avec la chambre de travail (12a, 12b) côté sortie indépendamment de la chambre supplémentaire (24).

2. Vérin de travail selon la revendication 1, **caractérisé en ce que** les moyens d'amortissement (23) suscitent une phase d'amortissement précédant la position finale respective pour les deux sens de levage (14a, 14b) de l'unité d'entraînement (13).

3. Vérin de travail selon la revendication 2, **caractérisé en ce que** les moyens de verrouillage de position finale (42) disposent d'organes de verrouillage (44) associés aux deux positions finales de l'unité d'entraînement (13) de telle manière que l'unité d'entraînement (13) puisse être bloquée de manière détachable dans les deux positions finales.

4. Vérin de travail selon l'une quelconque des revendications 1 à 3, **caractérisé en ce que** les moyens d'amortissement (23) sont réalisés de telle manière qu'ils soient actifs pour le sens de levage concerné (14a, 14b) si l'unité d'entraînement (13) s'est approchée de la position finale associée jusqu'à une position de départ d'amortissement, sachant que l'unité d'entraînement (13) sépare de la chambre de travail (12a, 12b), dès l'atteinte de la position de départ d'amortissement et pendant la phase d'amortissement commençant par celle-ci, la chambre supplémentaire (24) contiguë à cette chambre de travail (12a, 12b) et reliée jusque-là à la chambre de travail côté sortie (12a, 12b) de sorte à empêcher que le fluide déplacé de la chambre de travail côté sortie (12a, 12b) par l'unité d'entraînement (13) pendant la phase d'amortissement ne s'écoule par la chambre supplémentaire (24) et ne puisse s'écouler qu'étranglé par un canal de dérivation (35) contournant la chambre supplémentaire (24).

5. Vérin de travail selon la revendication 4, **caractérisé en ce que** la chambre supplémentaire (24) et la section d'extrémité opposée à la chambre de travail (12a, 12b) du canal de dérivation (35) sont raccordées à un canal de commande (18a, 18b) commun, servant au choix à l'amenée et à l'évacuation de fluide.

6. Vérin de travail selon la revendication 4 ou 5, **caractérisé en ce qu'**un dispositif d'étranglement (36) en particulier réglable en ce qui concerne l'intensité d'étranglement suscitée est inséré dans le tracé du canal de dérivation (35).

7. Vérin de travail selon l'une quelconque des revendications 4 à 6, **caractérisé en ce qu'**un anneau de garniture fixé au boîtier (26) est disposé dans la zone de transition entre la chambre supplémentaire (24) et la chambre de travail (12a, 12b) associée à celle-ci, dans lequel anneau l'unité d'entraînement (13) s'enfonce de manière étanche pendant la phase d'amortissement avec un organe de fermeture (37) de type piston.

8. Vérin de travail selon l'une quelconque des revendications 4 à 7, **caractérisé en ce que** l'organe de verrouillage (44) pénètre en fonction de sa position plus ou moins loin dans la chambre supplémentaire (24).

9. Vérin de travail selon l'une quelconque des revendications 4 à 8, **caractérisé en ce qu'**au moins un organe de verrouillage antagoniste (52) présentant une cavité de verrouillage (48) réalisée de préférence comme une rainure annulaire concentrique par rapport à l'unité d'entraînement (13) est disposé sur l'unité d'entraînement (13), lequel organe est enfoncé dans la position finale à verrouiller dans la chambre supplémentaire (24) associée de sorte que l'organe de verrouillage (44) puisse venir en prise de verrouillage avec celui-ci.

10. Vérin de travail selon l'une quelconque des revendications 4 à 9, **caractérisé en ce que** la surface d'actionnement (63) disposée sur l'organe de verrouillage (44) est reliée par un canal d'actionnement (62) à la chambre de travail (12a, 12b) côté sortie de flux et sollicitée par là-même par la pression fluidique régnant dans cette chambre de travail (12a, 12b), sachant qu'elle est placée séparément de la chambre supplémentaire (24) associée de telle manière qu'elle ne soit pas reliée au moins pendant la phase d'amortissement à la chambre supplémentaire (24).

11. Vérin de travail selon la revendication 10, **caractérisé en ce que** l'organe de verrouillage (44) est réalisé comme un coulisseau et traverse de manière coulissante et étanche un passage (45) reliant la chambre d'actionnement (46) à la chambre supplémentaire (24).

12. Vérin de travail selon la revendication 1, **caractérisé en ce que** l'organe de verrouillage (44) possède un piston d'actionnement (53) formé en particulier par une section de tête de l'organe de verrouillage de type coulisseau, présentant la surface d'actionnement (63), lequel piston est disposé de manière coulissante dans un logement de piston (54) côté boîtier.

13. Vérin de travail selon la revendication 12, **caractérisé en ce que** le piston d'actionnement (53) est disposé sans garniture dans le logement de piston (54) et est flanqué d'au moins un canal d'aération (57) sur le côté axialement opposé à la chambre d'actionnement (46) d'une chambre extérieure (55) reliée en permanence à l'atmosphère, sachant qu'une garniture (65) annulaire, fixée au boîtier s'élève dans le sens axial vers le piston d'actionnement (53) sur le côté de la chambre extérieure (55), laquelle garniture entoure l'embouchure (66) du canal d'aération (57) communiquant avec la chambre extérieure (55) et laquelle garniture est sollicitée en contact étanche par le piston d'actionnement (53) occupant la position de libération de sorte que la chambre d'actionnement (46) soit séparée de manière étanche au fluide du canal d'aération (57) en dépit de l'espace intermédiaire présent entre le piston d'actionnement (53) et la paroi périphérique du logement de piston (54).

14. Vérin de travail selon la revendication 13, **caractérisé en ce que** la chambre extérieure (55) est délimitée axialement à l'extérieur par un organe de fermeture (56) qui est traversé par le canal d'aération (57), sachant qu'un dispositif de ressort de pression (58a) formant les moyens de ressort (58) est disposé entre l'organe de fermeture (56) et l'organe de verrouillage (44).
